# FASCICULE DE BREVET EUROPEEN

(11) **EP 0 570 307 B1**
(45) Date de publication et mention de la délivrance du brevet: **05.04.1995**
(21) Numéro de dépôt: 93420191.4
(22) Date de dépôt: 11.05.1993
(51) Int. Cl.: A63B 49/02

(54) **Raquette de tennis ou analogue**
Tennisschläger und dergleichen
Tennisracket or the like

(30) Priorité: 14.05.1992 FR 9206085
(43) Date de publication de la demande: 18.11.1993
(73) Titulaire: SKIS ROSSIGNOL S.A., F-38509 Voiron Cédex (FR)
(72) Inventeur: Fagot, Jacques, F-38430 Saint Jean de Moirans (FR)
(74) Mandataire: Laurent, Michel

(56) Documents cités:
- US-A- 5 005 834

## Description

L'invention concerne une nouvelle raquette de tennis perfectionnée ou analogue, par exemple pour la pratique du squash, du badmington, etc...

Comme on le sait, d'une façon générale, une raquette de tennis comprend un manche aligné dans l'axe longitudinal médian d'un panier plan, ce panier comprenant un cadre destiné à recevoir le tamis, raccordé au manche par deux branches en V définissant un coeur ouvert, délimité par les deux branches du V et par un pont disposé au raccordement des branches et du bas du cadre. Une telle raquette est décrite par exemple dans le document US-A-4 082 274.

Dans le document US-A-4 983 242, le coeur comprend plusieurs ponts successifs, respectivement un pont principal disposé au raccordement des branches et du bas du cadre, et plusieurs ponts intermédiaires parallèles, disposés entre le pont principal et l'extrémité de la poignée. Ces ponts intermédiaires sont destinés à renforcer le manche au niveau des branches pour en limiter la flexion.

Dans le document US-A- 5 005 834, on a proposé une raquette dont le coeur présente deux paires de ponts intermédiaires croisés, dont les pointes d'attache sur les branches sont symétriques par rapport à l'axe longitudinal médian de la raquette. Ces ponts intermédiaires sont destinés à rigidifier le coeur et le cadre. Toutefois, cette disposition présente les mêmes inconvénients que précédemment.

Dans le document DE-A-3 731 529, on a décrit une raquette de tennis dont le pont unique est incliné par rapport à l'axe longitudinal médian. De la sorte, le tamis a une forme asymétrique donnant aux cordes longitudinales dites "montants" des longueurs différentes entre la partie située à gauche de l'axe longitudinal passant par la poignée et la partie située à droite de cet axe. Cette disposition vise essentiellement à augmenter et à décaler la zone de percussion (sweet spot) d'un côté de la raquette. Si l'augmentation du "sweet spot" permet d'améliorer la tolérance de la raquette, ce décalage peut être en revanche un handicap pour le joueur.

L'invention vise une raquette du type en question avec pont intermédiaire qui présente un meilleur effet d'amortissement des vibrations lors de l'impact.

Cette raquette de tennis perfectionnée ou analogue, constituée d'un manche aligné dans l'axe longitudinal médian d'un panier plan, ce panier comprenant un cadre destiné à recevoir des cordes pour former le tamis, raccordé au manche par deux branches en V définissant un coeur, ce coeur comprenant au moins deux ponts, respectivement un pont principal disposé aux raccordements de chacune des deux branches avec le bas du cadre, et au moins un pont intermédiaire disposé entre le pont principal et le point de rencontre des deux branches du V, se caractérise en ce que le pont intermédiaire est incliné par rapport à la perpendiculaire à l'axe longitudinal médian, et en ce que les points d'attache de ce pont intermédiaire sur chacune des deux branches sont asymétriques.

En d'autres termes, l'invention consiste à ménager le pont intermédiaire du coeur ouvert, non plus parallèlement au pont principal, mais incliné par rapport à celui-ci et par rapport à la perpendiculaire à l'axe longitudinal médian, de manière à ce que la position des points d'attache de ce pont intermédiaire avec chacune des branches formant le coeur soit asymétrique par rapport à cet axe longitudinal médian de la raquette. De la sorte, les ondes vibratoires qui se propagent dans chacune des branches, sont amorties par déphasage lorsqu'elles arrivent au niveau de la poignée du manche. Il s'ensuit un meilleur confort et donc une fatigue moindre pour le sportif.

Avantageusement, en pratique :
- le pont intermédiaire est incliné de 15 à 60 degrés, et de préférence au voisinage de 20 degrés, par rapport à la perpendiculaire à l'axe longitudinal médian ;
- le pont intermédiaire est disposé au milieu et est perpendiculaire à une des branches formant le coeur ;
- une extrémité de ce pont intermédiaire est située au milieu d'une des branches formant le coeur alors que l'autre extrémité vient prendre appui au point de raccordement du pont principal avec l'autre branche formant ce coeur ;
- la section du pont intermédiaire est constante ;
- la section du pont intermédiaire est la même que celle du pont principal et/ou des branches ;
- le pont intermédiaire est plus large et/ou plus épais que le pont principal et/ou des branches ;
- le pont intermédiaire est réalisé au moins pour partie dans un matériau ayant des propriétés viscoélastiques, tels que par exemple en un polyether bloc amide, ou un polyamide ou un polyuréthane thermoplastique ;
- le pont intermédiaire est rectiligne ou courbe ;
- la section du pont intermédiaire varie le long de sa longueur ;
- une des extrémités du pont intermédiaire vient se raccrocher au pont principal.

La manière dont l'invention peut être réalisée et les avantages qui en découlent, ressortiront mieux de l'exemple de réalisation qui suit à l'appui des figures annexées.

La figure 1 est une représentation en perspective schématique sommaire d'une première forme d'exécution d'une raquette conforme à l'invention, dont le coeur caractéristique est montré en détail à la figure 2.

La figure 3 est une représentation en détail d'une autre forme d'exécution de l'invention.

Les figures 4 à 7 sont des représentations schématiques d'autres formes d'exécution de l'invention.

En se référant à la figure 1, la raquette de tennis selon l'invention comprend un manche comprenant une poignée (1), montré ici nu, dont l'extrémité haute (2) est raccordée par deux branches en V respectivement (3) et (4) relié au panier (5), destiné à recevoir le tamis non représenté. L'axe longitudinal médian (I,I') de la raquette, qui passe par la poignée (1) définit deux demi-paniers, respectivement droit (6) et gauche (7). Le panier (5) est relié aux branches (3,4) formant le coeur (8) au niveau des extrémités (11) et (12) du pont principal (10).

Selon l'invention, le coeur (8) comprend sensiblement en son milieu un autre pont intermédiaire (15) incliné d'un angle alpha de vingt degrés par rapport à la perpendiculaire à l'axe longitudinal médian (I-I'). Le point de raccordement (16) de ce pont intermédiaire (15) sur la branche (4), est plus près de l'extrémité (12) du pont principal (10) que ne l'est le raccordement (17) sur la branche opposée (3) (voir figure 2).

Dans la forme de réalisation montrée à la figure 3, le coeur (8) comprend un pont intermédiaire désigné également par la référence (15), mais dont une des extrémités (17) est située sensiblement au milieu de la branche (3) du coeur, alors que l'autre extrémité (16) se confond avec le point d'intersection (12) du pont principal (10) et de l'autre branche (4) du coeur.

Ainsi, lors de la frappe de la balle, les ondes vibratoires générées par l'impact se propagent tout d'abord dans les demi-paniers (6,7), puis de là dans les branches (3,4) jusqu'au raccordement (16,17) avec le pont intermédiaire caractéristique (15). Une partie des ondes continue alors de progresser dans les branches (3,4) et une autre partie emprunte le pont intermédiaire (15) provoquant ainsi un déphasage de ces ondes. De plus, les points d'attache (16,17) du pont intermédiaire (15), (formant point d'appui) sur les branches (3,4) du coeur n'étant plus symétriques, la rigidité est alors différente sur chacune de ces deux branches, ce qui entraîne à son tour une diminution des amplitudes, donc un amortissement de la résonance au niveau de la poignée (2), ce qui améliore le confort de l'utilisateur.

Les figures 4 à 7 illustrent d'autres formes d'exécution de l'invention, dans lesquelles respectivement :
- le pont intermédiaire (20) (figure 4) est courbe et rejoint le pont principal (10) en (12) ;
- le pont intermédiaire (21), (figure 5), présente une section variable qui va décroissant de la branche gauche (3) à la branche droite (4) ;
- le pont intermédiaire (22) (voir figure 6) relie en courbe le milieu de la branche gauche au milieu du pont principal (10) ;
- le pont intermédiaire (23) relie comme précédemment (voir figure 7) le milieu de la branche gauche (3) au milieu du pont (10), mais est rectiligne (figure 7).

Bien que l'exemple de réalisation ait été décrit en relation avec une raquette de tennis, il va de soi que cette raquette peut servir à d'autres jeux de balle, tels que le squash, le badmington ou analogue.

## Revendications

1. Raquette de tennis ou analogue, constituée d'un manche (1) aligné dans l'axe longitudinal médian (I,I') d'un panier plan, ce panier comprenant un cadre (5) destiné à recevoir des cordes pour former le tamis, raccordé au manche (1) par deux branches (3,4) en V définissant un coeur (8), le coeur (8) comprenant au moins deux ponts, respectivement un pont principal (10) disposé aux raccordements (11,12) de chacune des deux branches (3,4) du V avec le bas (10) du cadre (5), et au moins un pont intermédiaire disposé entre le pont principal (10) et le point de rencontre (2) des deux branches (3,4) du V, caractérisée :
- en ce que le pont intermédiaire (15) est incliné par rapport à la perpendiculaire à l'axe longitudinal médian (I-I') ;
- et en ce que les points d'attache (16,17) de ce pont intermédiaire (15) sur chacune des deux branches (3,4) sont asymétriques.

2. Raquette selon la revendication 1, caractérisée en ce que le pont intermédiaire incliné (15) est disposé sensiblement au milieu et est perpendiculaire à une des branches formant le coeur (8).

3. Raquette selon la revendication 1, caractérisée en ce que le pont intermédiaire (15) est incliné de 15 à 60 degrés par rapport à la perpendiculaire à l'axe longitudinal médian I-I'.

4. Raquette selon l'une des revendications 1 à 3, caractérisée en ce que l'une des extrémités (17) du pont intermédiaire (15) est située au milieu d'une des branches (3) formant le coeur, alors que l'autre extrémité (16) vient prendre appui et se confondre avec le point de raccordement (12) du pont principal (10) avec l'autre branche (4) formant ce coeur.

5. Raquette selon l'une des revendications 1 à 4, caractérisée en ce que pour partie essentielle, la section du pont intermédiaire (15) est la même que celle du pont principal (10).

6. Raquette selon l'une des revendications 1 à 4, caractérisée en ce que le pont intermédiaire (15) est plus large et/ou plus épais que le pont principal (10).

7. Raquette selon l'une des revendications 1 à 6, caractérisée en ce que le pont intermédiaire (15) est réalisé en un matériau ayant des propriétés viscoélastiques.

8. Raquette selon l'une des revendications 1 à 7, caractérisée en ce que le pont intermédiaire (15,20,22) est courbe.

9. Raquette selon l'une des revendications 1 à 7, caractérisée en ce que le pont intermédiaire (21) présente une section variable d'une branche (3) à l'autre (4).

10. Raquette selon la revendication 1, caractérisée en ce que le pont intermédiaire (22,23) relie une des branches (3) du coeur (8) au pont principal (10).

## Claims

1. Racket for tennis or the like, consisting of a shaft (1) aligned in the median longitudinal axis (I,I') of a flat head, this head comprising a frame (5) intended to receive strings for forming the stringing, connected to the shaft (1) by two branches (3,4) in a V, defining a neck (8), the neck (8) comprising at least two lies, respectively a main tie (10) located at the junctions (11,12) of each of the two branches (3,4) of the V with the bottom (10) of the frame (5), and at least one intermediate tie located between the main tie (10) and the meeting point (2) of the two branches (3,4) in a V, characterised:
- in that the intermediate tie (15) is inclined with respect to the perpendicular to the median longitudinal axis (I-I');
- and in that the points (16,17) of attachment of this intermediate tie (15) on each of the two branches (3,4) are asymmetric.

2. Racket according to Claim 1, characterised in that the inclined intermediate tie (15) is located substantially in the middle, and is perpendicular to one of the branches forming the neck (8).

3. Racket according to Claim 1, characterised in that the intermediate tie (15) is inclined at 15 to 60 degrees with respect to the perpendicular to the median longitudinal axis I-I'.

4. Racket according to one of Claims 1 to 3, characterised in that one of the ends (17) of the intermediate tie (15) is situated in the middle of one of the branches (3) forming the neck, whereas the other end (16) bears on and merges with the point of connection (12) of the main tie(10) with the other branch (4) forming this neck.

5. Racket according to one of Claims 1 to 4, characterised in that, essentially, the cross-section of the intermediate tie (15) is the same as that of the main tie (10).

6. Racket according to one of Claims 1 to 4, characterised in that the intermediate tie (15) is wider and/or thicker than the main tie (10).

7. Racket according to one of Claims 1 to 6, characterised in that the intermediate tie (15) is made of a material having viscoelastic properties.

8. Racket according to one of Claims 1 to 7, characterised in that the intermediate tie (15,20,22) is curved.

9. Racket according to one of Claims 1 to 7, characterised in that the intermediate tie (21) has a cross- section which varies from one branch (3) to the other (4).

10. Racket according to Claim 1, characterised in that the intermediate tie (22,23) links one of the branches (3) of the neck (8) to the main tie (10).

## Patentansprüche

1. Tennisschläger oder ähnlicher Schläger, bestehend aus einem Griff (1), der entlang der mittleren Längsachse (I,I') eines ebenen Schlägerkopfes verläuft, welcher Schlägerkopf einen Rahmen (5) aufweist, der dazu bestimmt ist, die Saiten zur Bildung der Bespannung aufzunehmen und der mit dem Griff (1) über zwei Arme (3,4) in V-Form, welche das Schlägerherz (8) bilden, verbunden ist, wobei das Herz (8) mindestens zwei Brücken aufweist, nämlich eine Hauptbrücke (10), die an den Verbindungsstellen (11,12) der beiden V-Arme (3,4) mit dem Unterteil (10) des Rahmens (5) angeordnet ist, und mindestens eine Zwischenbrücke, die zwischen der Hauptbrücke (10) und dem Punkt (2) des Zusammentreffens der beiden V-Arme (3,4) angeordnet ist,
dadurch gekennzeichnet,
- daß die Zwischenbrücke (15) bezüglich der Senkrechten zur mittleren Längsachse (I,I') geneigt ist;
- und daß die Befestigungspunkte (16,17) dieser Zwischenbrücke (15) an den beiden Armen (3,4) asymmetrisch sind.

2. Schläger nach Anspruch 1, dadurch gekennzeichnet, daß die geneigte Zwischenbrücke (15) im wesentlichen in der Mitte angeordnet ist und rechtwinklig auf einem der das Herz (8) bildenden Arme steht.

3. Schläger nach Anspruch 1, dadurch gekennzeichnet, daß die Zwischenbrücke (15) zwischen 15 und 60 Grad bezüglich der Senkrechten zur mittleren Längsachse (I,I') geneigt ist.

4. Schläger nach einem der Ansprüche 1 bis 3, dadurch gekennzeichnet, daß das eine Ende (17) der Zwischenbrücke (15) in der Mitte eines das Herz bildenden Armes (3) angeordnet ist, während das andere Ende (16) mit dem Verbindungspunkt (12) der Hauptbrücke (10) und des anderen, das Herz bildenden Arms (4) zusammenläuft und sich hiergegen abstützt.

5. Schläger nach einem der Ansprüche 1 bis 4, dadurch gekennzeichnet, daß der Querschnitt der Zwischenbrücke (15) zum wesentlichen Teil gleich dem der Hauptbrücke (10) ist.

6. Schläger nach einem der Ansprüche 1 bis 4, dadurch gekennzeichnet, daß die Zwischenbrücke (15) breiter und/oder dicker als die Hauptbrücke (10) ist.

7. Schläger nach einem der Ansprüche 1 bis 6, dadurch gekennzeichnet, daß die Zwischenbrücke (15) aus einem Material mit viskoelastischen Eigenschaften hergestellt ist.

8. Schläger nach einem der Ansprüche 1 bis 7, dadurch gekennzeichnet, daß die Zwischenbrücke (15,20,22) gekrümmt ist.

9. Schläger nach einem der Ansprüche 1 bis 7, dadurch gekennzeichnet, daß die Zwischenbrücke (21) einen sich von einem Arm (3) zum anderen (4) verändernden Querschnitt aufweist.

10. Schläger nach Anspruch 1, dadurch gekennzeichnet, daß die Zwischenbrücke (22,23) einen der das Herz (8) bildenden Arme (3) mit der Hauptbrücke (10) verbindet.
